# FASCICULE DE BREVET EUROPEEN

(11) **EP 0 671 755 B1**
(45) Date de publication et mention de la délivrance du brevet: **09.07.1997**
(21) Numéro de dépôt: 95400494.1
(22) Date de dépôt: 07.03.1995
(51) Int. Cl.: H01J 1/30, H01J 3/02

(54) **Source d'électrons à cathodes émissives à micropointes**
Elektronenquelle mit Mikrospitzenemissionskathoden
Electron source comprising emissive cathodes with microtips

(30) Priorité: 09.03.1994 FR 9402709
(43) Date de publication de la demande: 13.09.1995
(73) Titulaire: COMMISSARIAT A L'ENERGIE ATOMIQUE, 75015 Paris (FR)
(72) Inventeur: Vaudaine, Pierre, F-38180 Seyssins (FR)
(74) Mandataire: Dubois-Chabert, Guy

(56) Documents cités:
- EP-A- 0 461 990
- EP-A- 0 558 393
- EP-A- 0 572 170
- WO-A-91/12624
- FR-A- 2 650 119
- US-A- 4 990 766

## Description

La présente invention concerne une source d'électrons à cathodes émissives à micropointes ("microtips").

Elle s'applique notamment à la fabrication de dispositifs de visualisation par cathodoluminescence excitée par émission par effet de champ et, en particulier, à la fabrication d'écrans plats.

Elle est également utilisable pour la fabrication de canons à électrons ou encore de jauges à vide par exemple.

On connaît déjà des sources d'électrons à cathodes émissives à micropointes par les documents suivants auxquels on se reportera :
(1) FR-A-2593953 correspondant à EP-A-0234989 et à US-A-4857161
(2) FR-A-2623013 correspondant à EP-A-0316214 et à US-A-4940916
(3) FR-A-2663462 correspondant à EP-A-0461990 et à US-A-5194780
(4) FR-A-2687839 correspondant à EP-A-0558393 et à la demande de brevet américain du 26 février 1993, numéro de série 08/022,935 (Leroux et al.).

Le document (1) décrit un procédé de fabrication d'un dispositif de visualisation par cathodoluminescence excitée par émission par effet de champ, dont la source d'électrons à micropointes est formée sur un substrat en verre et possède une structure matricielle.

Les documents (2), (3) et (4) décrivent des perfectionnements apportés à cette source décrite dans le document (1).

Ces documents (2) à (4) concernent en particulier l'amélioration de l'uniformité d'émission par limitation du courant dans les micropointes qui émettent le plus d'électrons.

Cette amélioration est obtenue par introduction d'une résistance électrique montée en série avec les micropointes.

Cette résistance électrique est formée à partir d'une couche résistive qui peut être continue ou discontinue.

La figure 1 est une vue schématique et partielle d'une source connue d'électrons à cathodes émissives à micropointes, qui est décrite en détail dans le document (2) mentionné plus haut.

Cette source connue a une structure matricielle et comprend un substrat 2 par exemple en verre, sur lequel est éventuellement formée une mince couche de silice 4.

Cette source comprend aussi, sur cette couche de silice 4, une pluralité d'électrodes 5 en forme de bandes conductrices parallèles qui jouent le rôle de conducteurs cathodiques et constituent les colonnes de la structure matricielle.

Les conducteurs cathodiques sont recouverts chacun par une couche résistive 7 qui peut être discontinue ou continue (excepté en ses extrémités, pour permettre la connexion des conducteurs cathodiques avec des moyens de polarisation 20).

Une couche électriquement isolante 8, en silice, recouvre les couches résistives 7.

Au dessus de la couche isolante 8 sont formées une pluralité d'électrodes 10 également en forme de bandes conductrices parallèles.

Ces électrodes 10 sont généralement perpendiculaires aux électrodes 5 et jouent le rôle de grilles qui constituent les lignes de la structure matricielle.

Une couche résistive peut éventuellement être disposée au-dessus ou au-dessous des électrodes 10.

Dans un perfectionnement de cette source connue par le document (2), l'une au moins des séries d'électrodes (conducteurs cathodiques ou grilles) est associées à une couche résistive et chaque électrode de cette série présente une structure en treillis ou structure maillée.

C'est ainsi que le document (3) préconise d'utiliser des conducteurs cathodiques en forme de treillis de manière que les micropointes soient disposées dans les ouvertures des treillis de ces conducteurs cathodiques.

Dans cette configuration, la résistance au claquage d'une micropointe ne dépend plus, au premier ordre, de l'épaisseur de la couche résistive mais de la distance entre cette micropointe et le conducteur cathodique correspondant.

Un autre perfectionnement aux sources d'électrons à cathodes émissives à micropointes est apporté par le document (4).

Cet autre perfectionnement vise à réduire les risques de court-circuit entre les lignes et les colonnes de la source.

Pour ce faire, on réduit au maximum les zones de recouvrement des deux séries d'électrodes.

Ceci est schématiquement et partiellement illustré par les figures 2 et 3.

La figure 2 est une vue de dessus schématique et partielle d'une source d'électrons décrite dans ce document (4) et la figure 3 est une vue agrandie et en coupe selon l'axe III-III de la figure 2.

Cette source connue à structure matricielle comprend un substrat 1, par exemple en verre, et éventuellement une mince couche 6 de silice sur ce substrat 1.

Sur la couche de silice 6 est formée une série d'électrodes parallèles 3, jouant le rôle de conducteurs cathodiques, chacune de ces électrodes ayant une structure en treillis.

Ce sont les colonnes de la structure matricielle.

Ces conducteurs cathodiques 3 sont recouverts par une couche résistive 9 en silicium, elle-même recouverte par une couche électriquement isolante 11 en silice.

Au-dessus de cette couche isolante 11 est formée une autre série d'électrodes parallèles ayant également une structure ajourée mais différente, cette structure étant conçue pour minimiser les zones de recouvrement avec les conducteurs cathodiques.

Ces électrodes formées au-dessus de la couche isolante 11 sont généralement perpendiculaires aux conducteurs cathodiques et constituent les grilles 13 de la source.

Ce sont les lignes de la structure matricielle.

Les figures 2 et 3 montrent un détail de l'une des grilles de cette source connue par le document (4).

Cette grille, portant la référence générale 13, comporte des pistes parallèles 14 coupant orthogonalement d'autres pistes parallèles 15.

Aux intersections des pistes 14 et 15, la grille présente des zones élargies 17 qui ont ici une forme carrée.

On voit sur la figure 2 que les zones 16 de recouvrement d'un conducteur cathodique 3 et des pistes 14 et 15 de la grille ont une surface très faible.

Les zones élargies 17 sont situées au centre des mailles du conducteur cathodique en forme de treillis.

Dans les zones de croisement des conducteurs cathodiques et des grilles, des trous ou plus exactement des micro-trous 18, sont formés de préférence dans l'épaisseur des zones élargies de la grille et dans l'épaisseur de la couche isolante 11.

Les micropointes 19 de la source sont disposées dans ces trous et reposent sur la couche résistive 9.

Un ensemble constitué par une micropointe et un micro-trou forme un micro-émetteur d'électrons.

Les micro-émetteurs d'électrons occupent les régions centrales des mailles du treillis du conducteur cathodique ainsi que les zones élargies et carrées 17 de la grille.

Les mailles du treillis peuvent avoir différentes formes et différentes dimensions.

Par exemple, elles peuvent être carrées et avoir 25 microns de côté.

Le nombre de trous et de pointes dans chaque maille peut également varier.

Il peut par exemple y avoir 4x4=16 pointes par maille.

Lorsqu'on fait fonctionner la source qui a été décrite en faisant référence aux figures 2 et 3, on applique une tension électrique entre le conducteur cathodique et la grille.

On obtient donc un courant électrique qui passe par la couche résistive, entre le conducteur cathodique et les micropointes.

Plus les micropointes sont éloignées du conducteur cathodique, plus la distance qui les en sépare est longue, plus la résistance électrique (due à la couche résistive) par l'intermédiaire de laquelle ces micropointes sont reliées au conducteur cathodique est élevée et donc plus le courant électrique alimentant ces micropointes est faible.

Sur la figure 3, on a représenté symboliquement la résistance électrique r1 des micropointes situées au bord du groupe de micropointes correspondant à une maille du conducteur cathodique et la résistance électrique r2 des micropointes situées au centre de ce groupe de micropointes, r2 étant supérieure à r1.

Il résulte de ce qui précède que, dans la maille, les micropointes situées au centre du groupe, qui sont plus éloignées du conducteur cathodique que les micropointes situées au bord de ce groupe, émettent moins d'électrons que ces dernières.

La présente invention a pour but de remédier à cet inconvénient.

Elle vise à améliorer l'uniformité de l'émission d'électrons par les micropointes situées à l'intérieur des mailles (ou plus généralement en regard des mailles) d'électrodes à structure en treillis, dans une source d'électrons à cathodes émissives à micropointes.

De façon précise, la présente invention a pour objet une source d'électrons comprenant :
- une première série d'électrodes parallèles qui sont placées sur un support électriquement isolant, jouent le rôle de conducteurs cathodiques et portent une pluralité de micropointes émettrices d'électrons,
- une deuxième série d'électrodes parallèles, jouant le rôle de grilles, électriquement isolées des conducteurs cathodiques par une couche isolante et faisant un angle avec ceux-ci, ce qui définit des zones de croisement des conducteurs cathodiques et des grilles,
chacune des électrodes d'au moins l'une des séries étant en contact avec une couche résistive et possédant une structure en treillis, comportant des pistes qui se croisent et délimitent des ouvertures appelées mailles, un groupe de micropointes se trouvant en regard de chaque maille,
la source étant caractérisée en ce qu'elle comprend en outre un élément électriquement conducteur en regard de l'intérieur de chaque maille, électriquement isolé des pistes qui se croisent, en regard du groupe de micropointes correspondant à cette maille et en contact avec la couche résistive de façon à uniformiser la résistance d'accès aux micropointes à l'intérieur de chaque maille.

Ce sont ces éléments électriquement conducteurs qui permettent l'amélioration de l'uniformité d'émission d'électrons dans la source.

Selon un mode de réalisation préféré de la source objet de l'invention, chaque élément électriquement conducteur se trouve à l'intérieur de la maille correspondant à cet élément.

Ceci permet de simplifier la fabrication de la source car il est alors possible de fabriquer les éléments conducteurs au cours de la même étape que les électrodes à structure en treillis auxquelles ces éléments sont associés.

Pour simplifier encore cette fabrication, il est préférable que l'épaisseur de chaque élément électriquement conducteur soit égale à l'épaisseur des électrodes possédant une structure en treillis auxquelles cet élément est associé.

Selon un premier mode de réalisation particulier de la source objet de l'invention, les électrodes qui possèdent la structure en treillis et qui sont associées aux éléments électriquement conducteurs sont les électrodes de la première série d'électrodes.

Dans ce cas et lorsque chaque élément électriquement conducteur se trouve à l'intérieur de la maille correspondant à cet élément, de préférence, les électrodes possédant la structure en treillis se trouvent sous la couche résistive et chaque élément électriquement conducteur se trouve aussi sous cette couche résistive et sous le groupe de micropointes correspondant à cet élément.

Selon un deuxième mode de réalisation particulier de la source objet de l'invention, les électrodes qui possèdent la structure en treillis et qui sont associées aux éléments électriquement conducteurs sont les électrodes de la deuxième série d'électrodes.

Dans ce cas et lorsque chaque élément électriquement conducteur se trouve à l'intérieur de la maille correspondant à cet élément, de préférence, les électrodes possédant la structure en treillis se trouvent sur la couche résistive et chaque élément électriquement conducteur se trouve aussi sur cette couche résistive et au dessus du groupe de micropointes correspondant à cet élément et comprend un trou en regard de chaque micropointe de ce groupe.

La présente invention sera mieux comprise à la lecture de la description d'exemples de réalisation donnés ci-après, à titre purement indicatif et nullement limitatif, en faisant référence aux dessins annexés sur lesquels :
- la figure 1 est une vue schématique et partielle d'une source connue d'électrons et a déjà été décrite,
- la figure 2 est une vue de dessus schématique et partielle d'une source connue d'électrons à micropointes, dont les conducteurs cathodiques ont une structure en treillis, et a déjà été décrite,
- la figure 3 est une vue en coupe agrandie de la figure 2 selon l'axe III-III et a déjà été décrite,
- la figure 4 est une vue de dessus schématique et partielle d'un mode de réalisation particulier de la source objet de l'invention,
- la figure 5 est une vue en coupe agrandie de la figure 4 selon l'axe V-V,
- la figure 6 est une vue en coupe schématique et partielle d'une source connue d'électrons à micropointes, et
- la figure 7 est une vue en coupe schématique d'un autre mode de réalisation particulier de la source d'électrons à micropointes objet de l'invention.

La source à micropointes conforme à l'invention, qui est schématiquement et partiellement représentée en vue de dessus sur la figure 4 et en coupe agrandie sur la figure 5 (qui est la coupe III-III de la figure 4) est identique à la source qui a été décrite en faisant référence aux figures 2 et 3 à ceci près qu'elle comprend en plus des éléments électriquement conducteurs 3a respectivement placés à l'intérieur des mailles des conducteurs cathodiques 3.

Ces éléments électriquement conducteurs 3a visent à améliorer l'uniformité de l'émission des électrons en uniformisant la résistance d'accès aux micropointes à l'intérieur de chaque maille.

Dans l'exemple représenté sur les figures 4 et 5, chaque élément électriquement conducteur 3a constitue une plaque indépendante en matériau électriquement conducteur, située au centre de chaque maille, sous la couche résistive 9, en contact avec la couche de silice 6 et sous le groupe de micropointes 19 correspondant à cette maille.

De plus, cette plaque 3a occupe de préférence une surface légèrement supérieure à celle qui est couverte par ce groupe de micropointes comme on le voit sur les figures 4 et 5.

Ces plaques 3a sont avantageusement réalisées au cours de la même étape de photolithogravure que celle au cours de laquelle on forme les conducteurs cathodiques 3, et à partir du même photomasque et de la même couche métallique que ceux qui servent à la fabrication de ces conducteurs cathodiques (l'épaisseur des plaques 3a étant ainsi égale à l'épaisseur des conducteurs cathodiques).

On a représenté symboliquement sur la figure 5 les résistances électriques r3 reliant chaque plaque 3a aux pistes du treillis correspondant ainsi que les résistances r4 entre respectivement les micropointes et ces plaques 3a.

L'utilisation des plaques 3a permet d'obtenir la même résistance électrique r3+r4 sous chacune des micropointes (r3+r4 représentant la résistance d'accès aux micropointes), d'où une meilleure uniformité d'émission d'électrons de la part de ces micropointes.

Cette résistance électrique d'accès aux micropointes dépend, au premier ordre, de la distance entre la plaque conductrice 3a et les pistes du treillis correspondant.

A titre d'exemple, pour des mailles carrées de 25 µm de côté et avec 4x4 micro-trous de 1,5 µm de diamètre, espacés les uns des autres de 3 µm, on peut utiliser des plaques conductrices carrées de 15 µm de côté et de 0,4 µm d'épaisseur (l'épaisseur des conducteurs cathodiques étant également de 0,40 µm dans cet exemple).

En pratique, on ajuste les dimensions des plaques conductrices en fonction de la résistivité et de l'épaisseur de la couche résistive 9 et également en fonction de la tolérance d'alignement entre les niveaux de formation des conducteurs cathodiques et des micro-trous.

On a représenté sur les figures 4 et 5 une grille à structure ajourée mais bien entendu l'invention s'applique également à une source présentant des grilles respectivement pleines.

Un autre exemple de source d'électrons à micropointes est connu par le document (4) et schématiquement et partiellement représenté en coupe sur la figure 6.

Dans cette source connue de la figure 6, ce sont les grilles qui ont une structure de treillis tandis que les conducteurs cathodiques forment des structures ajourées avec des zones élargies.

Plus précisément, dans l'exemple représenté sur la figure 6, chaque conducteur cathodique 22 est formé sur la couche de silice 6 et se trouve ainsi sous la couche résistive 9 et a, en vue de dessus, la même forme que l'électrode 13 des figures 4 et 5, excepté que ce conducteur cathodique ne comporte aucun trou au niveau des micropointes qui sont portées par la couche résistive 9.

Dans le cas de la figure 6, une couche résistive 24 est formée sur la couche isolante et pourvue de trous 26 en regard des micropointes, pour laisser passer les électrons émis par celles-ci lors de l'excitation de la source.

La grille 28 est formée sur cette couche résistive 24 et a une structure de treillis dont on voit, en coupe, des pistes 28a sur la figure 6.

Dans le cas de la figure 6, au lieu d'utiliser des conducteurs cathodiques ajourés, on peut utiliser des conducteurs cathodiques formant respectivement des bandes pleines, parallèles les unes aux autres.

La présente invention s'applique également au cas de la figure 6 (avec des conducteurs cathodiques ajourés ou pleins) en vue notamment d'uniformiser la résistance d'accès à chaque micropointe dans chaque maille des grilles.

Cette variante présente par ailleurs l'avantage d'uniformiser le temps d'application de la tension grille-conducteur cathodique autour de chaque micropointe.

Ainsi, la figure 7 illustre schématiquement et partiellement, en coupe, une source conforme à l'invention qui est identique à la source décrite en faisant référence à la figure 6 à ceci près qu'elle comprend en outre un élément électriquement conducteur 30 à l'intérieur de chaque maille des grilles 28, en regard du groupe de micropointes correspondant à cette maille.

Plus précisément, dans l'exemple représenté sur la figure 7, cet élément électriquement conducteur forme une plaque indépendante, de forme carrée, située à l'intérieur de cette maille, sur la couche résistive 24, au-dessus du groupe de micropointe 19.

Chaque plaque 30 comprend des trous 32, alignés avec les trous 26 et placés respectivement en regard des micropointes de ce groupe.

Chaque plaque 30 est avantageusement réalisée au cours de la même étape que celle conduisant à la formation des grilles, à partir de la même couche conductrice, les plaques 30 ayant ainsi la même épaisseur que les grilles 28.

Comme dans le cas du document (3), les conducteurs cathodiques à structures en treillis de la figure 5 pourraient être non pas sous la couche résistive 9 mais sur cette dernière (toutes choses égales par ailleurs).

De même, les grilles 28 à structure en treillis de la figure 7 pourraient être non pas sur la couche résistive 24 mais sous cette dernière et en contact avec la couche isolante 11.

Dans ce dernier cas, les plaques conductrices 30 peuvent être soit sur la couche résistive 24 comme on le voit sur la figure 7, soit sous cette couche résistive 24 et en contact avec la couche isolante 11 (ces plaques 30 étant alors au même niveau que les grilles 28, à l'intérieur des mailles de ces dernières.

Dans le cadre de l'invention, on peut utiliser également, dans une même source, des grilles et des conducteurs cathodiques en forme de treillis associés respectivement à des éléments conducteurs.

## Revendications

1. Source d'électrons comprenant :
- une première série d'électrodes parallèles (3, 22) qui sont placées sur un support électriquement isolant (1), jouent le rôle de conducteurs cathodiques et portent une pluralité de micropointes (19) émettrices d'électrons,
- une deuxième série d'électrodes parallèles (13, 28), jouant le rôle de grilles, électriquement isolées des conducteurs cathodiques par une couche isolante (11) et faisant un angle avec ceux-ci, ce qui définit des zones de croisement des conducteurs cathodiques et des grilles,
chacune des électrodes d'au moins l'une des séries étant en contact avec une couche résistive (9, 24) et possédant une structure en treillis, comportant des pistes qui se croisent et délimitent des ouvertures appelées mailles, un groupe de micropointes se trouvant en regard de chaque maille,
la source étant caractérisée en ce qu'elle comprend en outre un élément électriquement conducteur (3a, 30) en regard de l'intérieur de chaque maille, électriquement isolé des pistes qui se croisent, en regard du groupe de micropointes correspondant à cette maille et en contact avec la couche résistive (9,24) de façon à uniformiser la résistance d'accès aux micropointes à l'intérieur de chaque maille.

2. Source selon la revendication 1, caractérisée en ce que chaque élément électriquement conducteur (3a, 30) se trouve à l'intérieur de la maille correspondant à cet élément.

3. Source selon la revendication 2, caractérisée en ce que l'épaisseur de chaque élément électriquement conducteur est égale à l'épaisseur des électrodes possédant une structure en treillis auxquelles cet élément est associé.

4. Source selon l'une quelconque des revendications 1 à 3, caractérisée en ce que les électrodes qui possèdent la structure en treillis et qui sont associées aux éléments électriquement conducteurs sont les électrodes (3) de la première série d'électrodes.

5. Source selon les revendications 2 et 4, caractérisée en ce que les électrodes possédant la structure en treillis se trouvent sous la couche résistive (9) et en ce que chaque élément électriquement conducteur (3a) se trouve aussi sous cette couche résistive et sous le groupe de micropointes (19) correspondant à cet élément.

6. Source selon l'une quelconque des revendications 1 à 3, caractérisée en ce que les électrodes qui possèdent la structure en treillis et qui sont associés aux éléments électriquement conducteurs sont les électrodes (28) de la deuxième série d'électrodes.

7. Source selon les revendications 2 et 6, caractérisée en ce que les électrodes possédant la structure en treillis se trouvent sur la couche résistive (24) et en ce que chaque élément électriquement conducteur (30) se trouve aussi sur cette couche résistive et au dessus du groupe de micropointes (19) correspondant à cet élément et comprend un trou (32) en regard de chaque micropointe de ce groupe.

## Patentansprüche

1. Elektronenquelle, umfassend:
- eine erste Serie paralleler Elektroden (3, 22), angeordnet auf einem elektrisch isolierenden Träger (1), die die Rolle der Kathodenleiter spielen und eine Vielzahl elektronenemittierender Mikrospitzen (19) tragen,
- eine zweite Serie paralleler Elektroden (13, 28), die die Rolle von Gittern spielen, durch eine Isolierschicht (11) elektrisch isoliert von den Kathodenleitern und mit diesen einen Winkel bildend, was überkreuzungszonen der Kathodenleiter und der Gitter definiert,
wobei jede der Elektroden von wenigstens einer der Serien in Kontakt ist mit einer resistiven Schicht (9, 24) und eine gitterförmige Struktur besitzt, die Leiterbahnen umfaßt, die sich kreuzen und Maschen genannte Öffnungen begrenzen, und eine Gruppe von Mikrospitzen jeder Masche gegenübersteht,
dabei ist diese Quelle **dadurch gekennzeichnet**, daß sie außerdem ein elektrisch leitendes Element (3a, 30) umfaßt, der Innenseite jeder Masche gegenüberstehend, elektrisch isoliert von den sich kreuzenden Leiterbahnen, der dieser Masche entsprechenden Mikrospitzengruppe gegenüberstehend und in Kontakt mit der resistiven Schicht (9,24), um den Zugriffs- bzw. Zugangswiderstand der Mikrospitzen innerhalb jeder Masche zu vereinheitlichen.

2. Quelle nach Anspruch 1, dadurch gekennzeichnet, daß jedes elektrisch leitende Element (3a, 30) sich im Innern der diesem Element entsprechenden Masche befindet.

3. Quelle nach Anspruch 2, dadurch gekennzeichnet, daß die Dicke jedes elektrisch leitenden Elements gleich der Dicke der Elektroden mit der gitterförmigen Struktur ist, mit denen dieses Element verbunden ist.

4. Quelle nach einem der Ansprüche 1 bis 3, dadurch gekennzeichnet, daß die Elektroden, die die gitterförmige Struktur besitzen und die verbunden sind mit den elektrisch leitenden Elementen, Elektroden (3) der ersten Elektrodenserie sind.

5. Quelle nach einem der Ansprüche 2 und 4, dadurch gekennzeichnet, daß die Elektroden, die die gitterförmige Struktur besitzen, sich unter der resistiven Schicht (9) befinden, und dadurch, daß jedes elektrisch leitende Element (3a) sich auch unter dieser resistiven Schicht befindet und unter der diesem Element entsprechenden Gruppe von Mikrospitzen (19).

6. Quelle nach einem der Ansprüche 1 bis 3, dadurch gekennzeichnet, daß die Elektroden, die die gitterförmige Struktur besitzen und die verbunden sind mit den elektrisch leitenden Elementen, Elektroden (28) der zweiten Elektrodenserie sind.

7. Quelle nach den Ansprüchen 2 und 6, dadurch gekennzeichnet, daß die Elektroden, die die gitterförmige Struktur besitzen, sich auf der resistiven Schicht (24) befinden, und dadurch, daß jedes elektrisch leitende Element (30) sich auch auf dieser resistiven Schicht über der diesem Element entsprechenden Gruppe von Mikrospitzen (19) befindet und gegenüber jeder Mikrospitze dieser Gruppe ein Loch (32) aufweist.

## Claims

1. Electron source comprising:
- a first series of parallel electrodes (3, 22) placed on an electrically insulating support (1), serve as cathode conductors and carry a plurality of electron emitting microtips (19),
- a second series of parallel electrodes (13, 28) serving as grids, which are electrically insulated from the cathode conductors by an insulating layer (11) and form an angle therewith, which defines intersection areas of the cathode conductors and the grids,
each of the electrodes of at least one of the series being in contact with a resistive layer (9, 24) and having a lattice structure, incorporating tracks which intersect and define openings called meshes, a group of microtips facing each mesh, the source being characterized in that it also has an electrically conductive element (3a, 30) facing the interior of each mesh, electrically insulated from the intersecting tracks, facing the group of microtips corresponding to said mesh and in contact with the resistive layer (9, 29), so as to render uniform the access resistance to the microtips within each mesh.

2. Source according to claim 1, characterized in that each electrically conductive element (3a, 30) is located within the mesh corresponding to said element.

3. Source according to claim 2, characterized in that the thickness of each electrically conductive element is equal to the thickness of the electrodes having a lattice structure and with which said element is associated.

4. Source according to any one of the claims 1 to 3, characterized in that the electrodes having the lattice structure and associated with the electrically conductive elements are the electrodes (3) of the first series of electrodes.

5. Source according to claims 2 and 4, characterized in that the electrodes having the lattice structure are positioned beneath the resistive layer (9) and in that each electrically conductive element (3a) is also positioned beneath said resistive layer and beneath the group of microtips (19) corresponding to said element.

6. Source according to any one of the claims 1 to 3, characterized in that the electrodes having the lattice structure and which are associated with the electrically conductive elements are the electrodes (28) of the second series of electrodes.

7. Source according to claims 2 and 6, characterized in that each electrically conductive element (30) is located within the mesh corresponding to said element, in that the electrodes having the lattice structure are located on the resistive layer (24) and in that each electrically conductive element (30) is also located on said resistive layer and above the group of microtips (19) corresponding to said element and has a hole (32) facing each microtip of this group.
